# EUROPÄISCHE PATENTSCHRIFT

(11) **EP 0 888 702 B1**
(45) Veröffentlichungstag und Bekanntmachung des Hinweises auf die Patenterteilung: **17.11.1999**
(21) Anmeldenummer: 97900958.6
(22) Anmeldetag: 04.01.1997
(51) Int. Cl.: H05B 3/00, F24H 1/14

(54) **FLUID-HEIZEINRICHTUNG**
FLUID HEATER
DISPOSITIF POUR LE CHAUFFAGE D'UN FLUIDE

(30) Priorität: 03.04.1996 DE 19613411
(43) Veröffentlichungstag der Anmeldung: 07.01.1999
(73) Patentinhaber: STEAG MicroTech GmbH, 72124 Pliezhausen (DE)
(72) Erfinder: POKORNY, Joachim, D-78183 Hüfingen (DE); STEINRÜCKE, Andreas, D-78607 Talheim (DE)
(86) Internationale Anmeldenummer: EP9700028
(87) Internationale Veröffentlichungsnummer: WO9738554

(56) Entgegenhaltungen:
- EP-A- 0 570 586
- US-A- 3 906 188
- US-A- 5 054 107
- US-A- 5 054 108
- US-A- 5 371 830
- PATENT ABSTRACTS OF JAPAN vol. 010, no. 304 (M-526), 16.Oktober 1986 & JP 61 116246 A (TETSUO HAYAKAWA), 3.Juni 1986,
- PATENT ABSTRACTS OF JAPAN vol. 013, no. 500 (M-891), 10.November 1989 & JP 01 200143 A (TAMOTSU HIROSHIMA), 11.August 1989,

## Beschreibung

Die vorliegende Erfindung betrifft eine Fluid-Heizeinrichtung mit einem von einem Fluid durchströmten Rohr, das konzentrisch um einen von einem Quarzmantel umgebenen Strahler angeordnet ist.

Heizeinrichtungen dieser Art sind aus den Druckschriften US 5 371 830 A, EP 0 570 586 A, US 5 054 108 A, US 5 054 107 A sowie Patent Abstracts of Japan, Vol. 010, No. 304(M-526) bzw. JP 61 116246 A bekannt.

Aus der DE 44 20 493 A1 oder der US 3 906 188 A ist eine Fluid-Heizeinrichtung bekannt, bei der das Heizelement als elektrische Widerstandsbänder auf dem Außenumfang des Fluidrohrs bzw. als Halogenlampe außerhalb des Fluidrohres angebracht ist. Durch die indirekte Heizung des Fluids über die Rohrwandung ist ein schnelles Ein- und Ausschalten der Heizeinrichtung ohne Verzögerung der Aufheizung und des Abschaltens der Aufheizung des Fluids nicht möglich. Diese bekannten Vorrichtungen weisen ein schlechtes Ansprechverhalten auf. Es dauert relativ lange bis das zu erhitzende Fluid nach dem Anschalten der Heizeinrichtung erwärmt wird und nach dem Ausschalten der Heizvorrichtung wird die Erhitzung des Fluids nicht sofort abgestellt.

Aus den Druckschriften DE-GM 19 06 191, DE 89 13 683 U1, DE 38 41 448 C1 und DE-AS 12 69 748 sind Heizelemente und Wärmestrahler bekannt, die jedoch nicht zur Aufheizung von in einem Rohr strömenden Fluids vorgesehen sind.

Aus Patent Abstracts of Japan, Vol. 013, No. 500 (M-891), 10. November 1989 bzw. JP 01 200 143 A ist ein Wasser-Durchlauferhitzer mit elektrischen Heizeinrichtungen bekannt, bei dem das Wasser innerhalb eines Behälters an elektrisch aufgeheizten Elementen vorbeigeführt wird.

Die Aufgabe der vorliegenden Erfindung besteht darin, eine Fluid-Heizeinrichtung zu schaffen, die kostengünstig herzustellen ist und mit der ein Fluid möglichst trägheitsfrei und kontrolliert aufheizbar ist.

Die erfindungsgemäße Aufgabe wird bei einer eingangs genannten Fluid-Heizeinrichtung dadurch gelöst, daß ein Temperaturfühler an dem, dem Strahler gegenüber liegenden Außenumfang des Fluidrohrs vorgesehen ist.

Vorzugsweise wird ein durch einen Heizdraht fließender Heizstrom abgeschaltet, wenn die von dem ersten Temperaturfühler gemessene Temperatur einen vorbestimmten Temperaturwert erreicht. Der von dem ersten Temperaturfühler gelieferte Wert für die Temperatur zeigt überdies an, ob Gas durch das Fluidrohr strömt, da in diesem Fall die Heizwärme durch das Fluidmedium an den Außenumfang des Fluidrohrs transportiert wird.

Gemäß einer weiteren bevorzugten Ausführungsform der Erfindung ist ein zweiter Temperaturfühler an dem Auslaß des Fluidrohrs vorgesehen. Vorteilhafterweise wird der von dem zweiten Temperaturfühler ermittelte Temperaturwert zur Regelung der Heizleistung verwendet .

Der Quarzmantel speichert nur eine geringe Restwärme, wo durch unmittelbar nach dem Abschalten der Fluid-Heizeinrichtung das Fluid nicht mehr geheizt wird.

Gemäß einer bevorzugten Ausführungsform der Erfindung ist der Quarzmantel ein Quarzrohr, das den Strahler in Form eines elektrischen Heizelements enthält. Vorzugsweise enthält wenigstens ein Teilabschnitt des Quarzrohrs einen Heizdraht. Wenn mehrere Teilabschnitte des Quarzrohrs ein Heizelement enthalten, wird durch das Zusammenschalten der mehreren Heizelemente eine größere Heizleistung erzielt.

Vorteilhafterweise ist der Strahler ein Infrarotstrahler und das Fluidrohr ist aus Edelstahl, ein Keramikrohr oder ein mit Keramik oder einem Keramikrohr ausgekleidetes Stahlrohr. Dadurch wird ein großer Teil der von dem Strahler emittierten Wärmeenergie an dem Innenumfang des Fluidrohrs in das Fluidrohr zurückreflektiert.

Die Erfindung wird nachfolgend in der Beschreibung von Ausführungsbeispielen unter Bezugnahme auf die Zeichnungen erläutert. Es zeigen:
- Fig. 1: eine schematische Darstellung eines ersten Ausführungsbeispiels einer erfindungsgemäßen Fluid-Heizeinrichtung; und
- Fig. 2: eine Querschnittsansicht eines zweiten Ausführungsbeispiels einer erfindungsgemäßen Fluid-Heizeinrichtung.

In Fig. 1 ist ein erstes Ausführungsbeispiel einer erfindungsgemäßen Fluid-Heizeinrichtung 1 schematisch dargestellt. Die Fluid-Heizeinrichtung 1 weist ein Fluidrohr 2 auf, durch das ein (nicht dargestelltes) Gas strömt, wobei die Strömungsrichtung durch die Pfeile in Fig. 1 dargestellt ist. In dem Fluidrohr 2 ist ein Quarzrohr 3 konzentrisch angeordnet, das einen Heizdraht 4 aufweist. Der Heizdraht 4 besitzt zwei Zuleitungsdrähte 5, 6, die durch Durchlässe in dem Quarzrohr 3 und dem Fluidrohr 2 nach außen geführt sind. Durch Anlegen einer Spannung an die Zuleitungsdrähte 5, 6 wird der Heizdraht 4 mit Energie versorgt und strahlt insbesondere IR-Heizleistung ab, die das in Pfeilrichtung strömende Gas im Durchflußverfahren erwärmt.

Ein erster Temperaturfühler 7 fühlt die Temperatur auf der Außenseite des Quarzmantels 3 ab, um bei Übertemperatur die Heizeinrichtung stromlos zu schalten. Ein zweiter Temperaturfühler 8 fühlt analog die Temperatur des Gases stromabwärts von der Fluid-Heizeinrichtung 1 ab. Der Wert der von dem zweiten Temperaturfühler 8 gemessenen Temperatur kann zur Regelung der an den Heizdraht 4 über die Zuleitungsdrähte 5, 6 angelegten elektrischen Leistung verwendet werden, um die Temperatur des Gases konstant zu halten.

In Fig. 2 ist eine Querschnittansicht eines zweiten Ausführungsbeispiels der vorliegenden Erfindung dargestellt. Die Fluid-Heizeinrichtung 1 weist ein Fluidrohr 2 aus poliertem Edelstahl auf, in dem ein (nicht dargestelltes) Gas, wie zum Beispiel N₂-Gas, strömt. Die Strömungsrichtung ist dabei durch die Pfeile angedeutet. Das Gas tritt durch einen quer zum Fluidrohr 2 angeordneten Einlaß 9 in das Rohr 2 ein und durch einen ebenfalls quer zum Fluidrohr 2 und zum Einlaß 9 um 90° versetzt angeordneten Auslaß 10 aus. Im Fluidrohr 2 ist ein Quarzmantel axialsymetrisch angeordnet, der als ein Quarzrohr 3 ausgebildet ist, das sich über den Einlaß 9 und den Auslaß 10 hinaus erstreckt. Im Quarzrohr 3 ist über die schematisch angedeutete Länge L in einem Teilabschnitt 11 des Quarzmantels 3 ein (nicht dargestellter) Heizdraht angeordnet, an dessen Zuleitungsdrähte 5, 6 eine elektrische Spannung angelegt wird, um den Heizdraht zu erwärmen. Im Unterschied zu dem in Fig. 1 dargestellten ersten Ausführungsbeispiel sind die Zuleitungsdrähte 5, 6 im Quarzrohr 3 geführt und werden an den Quarzrohrenden aus dem Fluidrohr 2 herausgeführt. Die Stellen, an denen das Quarzrohr 3 aus dem Fluidrohr 2 austritt, sind mit Abdichtvorrichtungen 12, 13 an der Einlaßseite bzw. der Auslaßseite versehen, die vorzugsweise als Dichtringe ausgebildet sind. Der erste Temperaturfühler 7 fühlt die Temperatur an dem Außenumfang des Fluidrohrs 2 ab. Ein zweiter Temperaturfühler 8 fühlt stromabwärts von dem beheizten Abschnitt 11 des Quarzrohrs 3 an dem Außenumfang eines das Fluid leitenden Rohres die Gastemperatur ab.

Die Erfindung wurde anhand zweier bevorzugter Ausführungsbeispiele beschrieben, wobei anstelle eines Gases auch eine Flüssigkeit durch die erfindungsgemäße Heizeinrichtung erhitzt werden kann.

## Patentansprüche

1. Fluid-Heizeinrichtung (1) mit einem von einem Fluid durchströmten Rohr (2), das konzentrisch um einen von einem Quarzmantel (3) umgebenen Strahler angeordnet ist, dadurch gekennzeichnet, daß ein Temperaturfühler (7) an dem, dem Strahler gegenüberliegenden Außenumfangsabschnitt des Fluidrohrs (2) vorgesehen ist.

2. Heizeinrichtung nach Anspruch 1, dadurch gekennzeichnet, daß ein zweiter Temperaturfühler (8) am Auslaß (10) des Fluidrohrs (2) vorgesehen ist.

3. Heizeinrichtung nach Anspruch 2, dadurch gekennzeichnet, daß der von dem zweiten Temperaturfühler (8) ermittelte Temperaturwert zur Regelung der Heizleistung vorgesehen ist.

4. Heizeinrichtung nach einem der vorhergehenden Ansprüche, dadurch gekennzeichnet, daß der Quarzmantel ein Quarzrohr (3) ist, das den Strahler enthält.

5. Heizeinrichtung nach einem der vorhergehenden Ansprüche, dadurch gekennzeichnet, daß der Strahler ein Infrarotstrahler ist.

6. Heizeinrichtung nach einem der vorhergehenden Ansprüche, dadurch gekennzeichnet, daß der Strahler ein elektrisches Heizelement ist.

7. Heizeinrichtung nach einem der vorhergehenden Ansprüche, dadurch gekennzeichnet, daß der Strahler ein Heizdraht (4) ist.

8. Heizeinrichtung nach Anspruch 7, dadurch gekennzeichnet, daß der durch den Heizdraht (4) fließende Heizstrom abgeschaltet wird, wenn die vom Temperaturfühler (7) gemessene Temperatur einen vorbestimmten Temperaturwert erreicht.

9. Heizeinrichtung nach Anspruch 7 oder 8, dadurch gekennzeichnet, daß die Zuleitungsdrähte (5, 6) des Heizdrahtes (4) an wenigstens einem Ende des Quarzrohrs (3) nach außen geführt sind.

10. Heizeinrichtung nach einem der Ansprüche 7 bis 9, dadurch gekennzeichnet, daß die Zuleitungsdrähte (5, 6) des Heizdrahtes (4) durch wenigstens eine Öffnung in der Wand des Quarzrohrs (3) nach außen geführt sind.

11. Heizeinrichtung nach einem der Ansprüche 7 bis 10, dadurch gekennzeichnet, daß wenigstens ein Teilabschnitt (11) des Quarzrohrs (3) ein Heizdraht (4) enthält.

12. Heizeinrichtung nach einem der vorhergehenden Ansprüche, dadurch gekennzeichnet, daß mehrere Strahler vorgesehen sind.

13. Heizeinrichtung nach einem der vorhergehenden Ansprüche, dadurch gekennzeichnet, daß das Fluidrohr (2) aus Edelstahl ist.

14. Heizeinrichtung nach einem der Ansprüche 1 bis 12, dadurch gekennzeichnet, daß das Fluidrohr (2) aus Keramik ist.

15. Heizeinrichtung nach einem der vorhergehenden Ansprüche, dadurch gekennzeichnet, daß das Fluidrohr (2) ein mit Keramik ausgekleidetes Stahlrohr ist.

16. Heizeinrichtung nach einem der vorhergehenden Ansprüche, dadurch gekennzeichnet, daß das Fluid ein Gas, vorzugsweise Stickstoff ist.

17. Heizeinrichtung nach einem der vorhergehenden Ansprüche, dadurch gekennzeichnet, daß das Fluid auf eine Temperatur im Bereich von 100 °C bis 200 °C aufgeheizt wird.

## Claims

1. Fluid heating equipment (1) with a pipe (2) which is flowed through by a fluid and which is arranged concentrically around a radiator surrounded by a quartz jacket (3), characterised in that a temperature sensor (7) is provided at the outer circumferential portion, which is opposite the radiator, of the fluid pipe (2).

2. Heating equipment according to claim 1, characterised in that a second temperature sensor (8) is provided at the outlet (10) of the fluid pipe (2).

3. Heating equipment according to claim 2, characterised in that the temperature value ascertained by the second temperature sensor (8) is provided for regulation of the heating power.

4. Heating equipment according to one of the preceding claims, characterised in that the quartz jacket is a quartz tube (3) which contains the radiator.

5. Heating equipment according to one of the preceding claims, characterised in that the radiator is an infrared radiator.

6. Heating equipment according to one of the preceding claims, characterised in that the radiator is an electric heating element.

7. Heating equipment according to one of the preceding claims, characterised in that the radiator is a hot wire (4).

8. Heating equipment according to claim 7, characterised in that the heating current flowing through the hot wire is switched off when the temperature measured by the temperature sensor (7) reaches a predetermined temperature value.

9. Heating equipment according to claim 7 or 8, characterised in that the feed wires (5, 6) of the heating wire (4) are led to the outside at at least one end of the quartz tube (3).

10. Heating equipment according to one of claims 7 to 9, characterised in that the feed wires (5, 6) of the heating wire (4) are led to the outside through at least one opening in the wall of the quartz tube (3).

11. Heating equipment according to one of claims 7 to 10, characterised in that at least a part portion (11) of the quartz tube (3) contains a heating wire (4).

12. Heating equipment according to one of the preceding claims, characterised in that several radiators are provided.

13. Heating equipment according to one of the preceding claims, characterised in that the fluid pipe (2) is made of high quality steel.

14. Heating equipment according to one of claims 1 to 12, characterised in that the fluid pipe (2) is made of ceramic.

15. Heating equipment according to one of the preceding claims, characterised in that the fluid pipe (2) is a steel pipe clad with ceramic.

16. Heating equipment according to one of the preceding claims, characterised in that the fluid is a gas, preferably nitrogen.

17. Heating equipment according to one of the preceding claims, characterised in that the fluid is heated to a temperature in the range of 100°C to 200°C.

## Revendications

1. Dispositif de chauffage de fluide (1) avec un tube (2) traversé par un fluide, qui est disposé concentriquement autour d'un radiateur entouré par une enveloppe de quartz (3), caractérisé en ce qu'il est prévu un capteur de température (7) au tronçon périphérique extérieur du tube de fluide (2) opposé au radiateur.

2. Dispositif de chauffage selon la revendication 1, caractérisé en ce qu'il est prévu un deuxième capteur de température (8) à la sortie (10) du tube de fluide (2).

3. Dispositif de chauffage selon la revendication 2, caractérisé en ce que la valeur de température déterminée par le deuxième capteur de température (8) est prévue pour régler la puissance de chauffe.

4. Dispositif de chauffage selon l'une des revendications précédentes, caractérisé en ce que l'enveloppe de quartz est un tube de quartz (3) qui contient le radiateur.

5. Dispositif de chauffage selon l'une des revendications précédentes, caractérisé en ce que le radiateur est un radiateur aux rayons infrarouges.

6. Dispositif de chauffage selon l'une des revendications précédentes, caractérisé en ce que le radiateur est un élément de chauffe électrique.

7. Dispositif de chauffage selon l'une des revendications précédentes, caractérisé en ce que le radiateur est un fil chauffant (4).

8. Dispositif de chauffage selon la revendication 7, caractérisé en ce que le courant de chauffage passant à travers le fil de chauffe (4) est arrêté lorsque la température mesurée par le capteur de température (7) atteint une valeur de température prédéterminée.

9. Dispositif de chauffage selon la revendication 7 ou 8, caractérisé en ce que les fils d'amenée (5, 6) du fil chauffant (4) sont guidés à au moins une extrémité du tube de quartz (3) vers l'extérieur.

10. Dispositif de chauffage selon l'une des revendications 7 à 9, caractérisé en ce que les fils d'amenée (5, 6) du fil chauffant (4) sont guidés vers l'extérieur à travers au moins une ouverture dans la paroi du tube de quartz (3).

11. Dispositif de chauffage selon l'une des revendications 7 à 10, caractérisé en ce qu'au moins un tronçon partiel (11) du tube de quartz (3) contient un fil chauffant (4).

12. Dispositif de chauffage selon l'une des revendications précédentes, caractérisé en ce que plusieurs radiateurs sont prévus.

13. Dispositif de chauffage selon l'une des revendications précédentes, caractérisé en ce que le tube de fluide (2) est en acier fin.

14. Dispositif de chauffage selon l'une des revendications 1 à 12, caractérisé en ce que le tube de fluide (2) est en céramique.

15. Dispositif de chauffage selon l'une des revendications précédentes, caractérisé en ce que le tube de fluide (2) est un tube en acier revêtu de céramique.

16. Dispositif de chauffage selon l'une des revendications précédentes, caractérisé en ce que le fluide est un gaz, de préférence de l'azote.

17. Dispositif de chauffage selon l'une des revendications précédentes, caractérisé en ce que le fluide est chauffé à une température au voisinage de 100°C à 200°C.
